# EUROPÄISCHE PATENTANMELDUNG

(11) **EP 4 759 390 A1**
(43) Veröffentlichungstag der Anmeldung: **17.06.2026**
(21) Anmeldenummer: 25215807.6
(22) Anmeldetag: 14.11.2025
(51) Int. Cl.: A63H 17/12

(54) **KRANAUFBAU FÜR EIN SPIELFAHRZEUG SOWIE KRAN-SPIELFAHRZEUG MIT EINEM DERARTIGEN KRANAUFBAU**

(30) Priorität: 12.12.2024 DE 102024137360
(71) Anmelder: Bruder Spielwaren GmbH + Co. KG, 90768 Fürth (DE)
(72) Erfinder: Bruder, Paul Heinz, 90768 Fürth (DE); Gleichmann, Andre, 90762 Fürth (DE)
(74) Vertreter: Rau, Schneck & Hübner Patentanwälte Rechtsanwälte PartGmbB

(57) **Zusammenfassung**

Ein Kranaufbau für ein Spielfahrzeug hat einen Kranarm (5) und mindestens eine Kran-Funktionskomponente (12), die über ein Seil (10) mit dem Kranarm (5) verbunden ist. Eine Wickeleinrichtung (9) hat eine Wickelrolle (37) zum Verlagern der Kran-Funktionskomponente (12) zwischen mindestens einer erhöhten Position und mindestens einer abgesenkten Position. Dies geschieht durch wahlweises Abwickeln des Seils (10) von der Wickelrolle (37) oder durch Aufwickeln des Seils (10) auf die Wickelrolle (37). Die Wickeleinrichtung (9) hat eine um eine Kurbelstange (38) drehbare Kurbel (39) als Betätigungselement zum Abwickeln und Aufrollen des Seils (10). Die Kurbelstange (39) hat einen Kurbel-Gewindeabschnitt (40), der mit einem Zahnrad-Abschnitt (41) der Wickelrolle (37) kämmt. Es resultiert ein Kranaufbau für ein Spielfahrzeug mit verbessertem Spielerlebnis.

## Beschreibung

Die vorliegende Patentanmeldung nimmt die Priorität der deutschen Patentanmeldung DE 10 2024 137 360.1 in Anspruch, deren Inhalt durch Bezugnahme hierin aufgenommen wird.

Die Erfindung betrifft einen Kranaufbau für ein Spielfahrzeug. Ferner betrifft die Erfindung ein Kran-Spielfahrzeug mit einem derartigen Kranaufbau.

Kran-Spielfahrzeuge sind bekannt aus der DE 10 2010 001 448 A1 und der DE 10 2012 201 191 A1. Die EP 1 442 775 A1 offenbart einen Spielzeug-Portalkran. Die DE 11 06 656 A offenbart einen Spielzeugantrieb. Die DE 20 2010 001 558 U1 offenbart eine Überlastsicherung für eine Wellen-Baugruppe eines Spielzeugs. Die DE 299 01 806 U1 offenbart einen Betonmischer als Spielzeugfahrzeug.

Es ist eine Aufgabe der vorliegenden Erfindung, einen Kranaufbau für ein Spielfahrzeug sowie ein hiermit ausgerüstetes Kran-Spielfahrzeug der eingangs genannten Art derart weiterzubilden, dass ein Spielerlebnis verbessert ist.

Diese Aufgabe ist erfindungsgemäß gelöst durch einen Kranaufbau mit den im Anspruch 1 angegebenen Merkmalen.

Erfindungsgemäß wurde erkannt, dass es trotz der schwierigen Führungseigenschaften von Verbindungsseilen bzw. Verbindungsschnüren möglich ist, eine Wickeleinrichtung für ein derartiges Seil bereitzustellen, mit dem mittels einer Kurbel ein Abwickeln sowie ein Aufwickeln des Seils auf eine Wickelrolle möglich ist. Das spielende Kind hat somit die Möglichkeit, Spielsituationen nachzuspielen, bei denen eine Kran-Funktionskomponente beim realen Vorbild, beispielsweise an einem Stahlseil hängt.

Eine Ausführung der mindestens einen Kran-Funktionskomponente als Kranhaken nach Anspruch 2 ermöglicht ein interessantes Spielerlebnis. Alternativ zu einem Kranhaken kann die Kran-Funktionskomponente auch beispielsweise als Magnet oder auch als Abrissbirne oder auch als sonstige Funktionskomponente ausgeführt sein.

Mehrere Kran-Funktionskomponenten nach Anspruch 3 steigern das Spielerlebnis weiter. Der Kranaufbau kann dann beispielsweise als Teil eines Abschlepp-Spielfahrzeugs ausgeführt sein, bei dem die beiden Kran-Funktionskomponenten zu beiden Seiten eines abzuschleppenden Fahrzeugs in Eingriff kommen. Es können genau zwei Kran-Funktionskomponenten vorhanden sein. Die Kran-Funktionskomponenten können alle gleicherweise ausgeführt sein, beispielsweise als Kranhaken. Alternativ ist auch eine gemischte Ausführung möglich, bei der beispielsweise eine der Kran-Funktionskomponenten als Kranhaken und die andere der Funktionskomponenten als Magnet ausgeführt ist. Auch bei Vorhandensein von mehreren Kran-Funktionskomponenten und zugehörigen Verbindungsseilen kann genau eine drehbare Kurbel als Betätigungselement zum gleichzeitigen Abwickeln und Aufrollen aller Verbindungsseile vorgesehen sein. Die Mehrzahl der Seile kann auf ein und derselben Wickelrolle und insbesondere auf verschiedene Rollenabschnitte der Wickelrolle aufgerollt und von dieser wieder abgewickelt werden.

Ein Lagergehäuse nach Anspruch 4 schützt gegebenenfalls empfindliche Getriebekomponenten der Wickeleinrichtung. Zudem ist vermieden, das Seil beim Auf- oder Abwickeln mit anderen Komponenten unerwünscht in Berührung kommt.

Eine Ausgestaltung des Lagergehäuses nach Anspruch 5 vermeidet ein unerwünschtes Eindringen des mindestens einen Seils zwischen Getriebekomponenten der Wickeleinrichtung. Ein ungestörtes und insbesondere reproduzierbares Aufwickeln ist ermöglicht.

Eine mehrteilige Ausführung der Kurbel nach Anspruch 6 hat sich in der Praxis bewährt und vereinfacht die Fertigung der Einzelteile.

Die Umstellbarkeit eines Kurbelgriffes nach Anspruch 7 ermöglicht, dass die Kurbel in der Neutralposition des Kurbelgriffs nicht unerwünscht betätigt wird. Bei der Neutralposition kann es sich insbesondere um eine Transportposition handeln. In der Neutralposition kann die Kurbel so fixiert sein, dass die Kurbel in dieser Neutralposition nicht um die Kurbelstange drehbar ist. Dies kann durch einen Riegelkörper erreicht werden, der in der Neutralposition des Kurbelgriffs in eine entsprechende Aufnahme des Lagergehäuses und/oder des Kurbel-Grundkörpers einrückt. In der Betätigungsposition und/oder in der Neutralposition kann der Kurbelgriff jeweils eingerastet sein, sodass ein unerwünschtes Umstellen des Kurbelgriffs zwischen den beiden Endpositionen, also der Betätigungsposition einerseits und der Neutralposition andererseits, erschwert ist.

Eine Transportaufnahme nach Anspruch 8 vermeidet, dass beim Transport des Kranaufbaus die Kran-Funktionskomponenten in eine undefinierte Position gelangen. Bei Ausführung des Kranaufbaus mit mehreren Kran-Funktionskomponenten kann auch eine entsprechende Anzahl von Transportaufnahmen zur Aufnahme jeweils einer der Kran-Funktionskomponenten vorgesehen sein. Die mindestens eine Transportaufnahme kann als Transportöse ausgeführt sein, in welche zum Beispiel eine als Kranhaken ausgeführte Kran-Funktionskomponente eingreift.

Die Vorteile eines Kran-Spielfahrzeugs nach Anspruch 8 entsprechen denen, die vorstehend unter Bezugnahme auf den Kranaufbau bereits erläutert wurden.

Ein Kran-Spielfahrzeug nach Anspruch 9 kann als Kran-Fahrzeug, als Kran-Anhänger oder als Kran-Auflieger ausgeführt sein. Das Spielfahrzeug und dessen Komponenten, insbesondere der Kranaufbau und dessen Komponenten können, gegebenenfalls abgesehen von den Seilen, insgesamt aus Kunststoff gefertigt sein.

Ein Ausführungsbeispiel der Erfindung wird nachfolgend anhand der Zeichnung näher erläutert. In dieser zeigen:
- Fig. 1: eine Seitenansicht eines Kranaufbaus für ein Spielfahrzeug, wobei ein Führerhaus sowie Räder des Spielfahrzeugs zusätzlich angedeutet sind, wobei ein Kranarm des Kranaufbaus in einer vollständig abgesenkten Position gezeigt ist;
- Fig. 2: eine perspektivische Ansicht des Kranaufbaus schräg von oben;
- Fig. 3: eine perspektivische Ansicht des Kranaufbaus schräg von unten;
- Fig. 4: eine Aufsicht auf den Kranaufbau mit dem Kranarm in einer teilweise angehobenen Position, wobei zudem ein Betätigungs-Drehelement sichtbar ist, das in den Figuren 1 bis 3 durch eine Türklappe verdeckt ist;
- Fig. 5: einen Schnitt gemäß Linie V-V in Fig. 4;
- Fig. 6: einen Schnitt gemäß Linie VI-VI in Fig. 4;
- Fig. 7: eine Aufsicht auf den Kranaufbau mit dem Kranarm in einer maximal angehobenen Position;
- Fig. 8: einen Schnitt gemäß Linie VIII-VIII in Fig. 7;
- Fig. 9: einen Schnitt gemäß Linie IX-IX in Fig. 7;
- Fig. 10: eine Aufsicht auf den Kranaufbau mit dem Kranarm in der vollständig abgesenkten Position entsprechend den Figuren 1 bis 3;
- Fig. 11: einen Schnitt gemäß Linie XI-XI in Fig. 10;
- Fig. 12: einen Schnitt gemäß Linie XII-XII in Fig. 10;
- Fig. 13: eine Rückansicht einer Kranarm-Baugruppe, entsprechend einer Blickrichtung XIII in der Figur 1 in der vollständig abgesenkten Position, wobei zwei als Kranhaken ausgeführte Kran-Funktionskomponenten in einer abgesenkten Position dargestellt sind, in der Seile, die die Kranhaken mit dem Kranarm verbinden, teilweise mittels einer Wickeleinrichtung abgewickelt sind;
- Fig. 14: eine Aufsicht auf die Baugruppe gemäß Blickrichtung XIV in der Fig. 13;
- Fig. 15: einen Schnitt gemäß Linie XV-XV in Fig. 14;
- Fig. 16: einen Schnitt gemäß Linie XVI-XVI in Fig. 14;
- Fig. 17: einen Schnitt gemäß Linie XVII-XVII in Fig. 14;
- Fig. 18: in einer Schnittdarstellung entsprechend Fig. 17, die Baugruppe mit der Wickeleinrichtung mit den Kran-Funktionskomponenten in einer Transportposition, bei der die Kranhaken in Transportösen des Kranarms eingreifen und die Seile gespannt sind, wobei zudem ein Kurbelgriff einer Kurbel als Betätigungselement zum Abwickeln und Aufrollen der Seile in einer Neutralposition dargestellt ist;
- Fig. 19: eine Aufsicht auf die Baugruppe gemäß Blickrichtung XIX in Fig. 18;
- Fig. 20: wiederum eine Aufsicht der Baugruppe entsprechend den Fig.14 und 19, wobei die Kurbel, wie auch in der Fig. 14, in einer Betätigungsposition vorliegt und wobei die Kranhaken (nicht sichtbar in der Fig. 20) und die Seile in der Transportposition vergleichbar zu Fig. 18 vorliegen;
- Fig. 21: einen Schnitt gemäß Linie XXI-XXI in der Fig. 20;
- Fig. 22: einen Schnitt gemäß Linie XXII-XXII in der Fig. 20; und
- Fig. 23: einen Schnitt gemäß Linie XXIII-XXIII in der Fig. 20.

Fig. 1 bis 3 zeigen einen Kranaufbau 1 für ein Spielfahrzeug 2, von den in der Fig. 1 zusätzlich ein Führerhaus 3 und Räder 4 angedeutet sind. Bei dem Spielfahrzeug 2 kann es sich, wie in der Fig. 1 angedeutet, um ein Kranfahrzeug handeln. Alternativ kann es sich bei dem Spielfahrzeug 2 auch um einen Krananhänger oder auch um einen Kranauflieger handeln.

Der Kranaufbau 1 hat einen Kranarm 5, der als Multifunktionsarm ausgeführt ist. Teil des Kranarms 5 ist ein teleskopierbarer Funktionsausleger 6, der gegenüber einem Grund-Kranarm 7 mittels eines Betätigungs-Drehrades 8 teleskopartig ausgeschoben/eingefahren werden kann. Am freien Ende des Funktionsauslegers 6 hat der Kranaufbau eine Wickeleinrichtung 9 zum Abwickeln und Aufwickeln von Seilen bzw. Schnüren 10, 11 (vgl. Fig. 3), über die zwei Kran-Funktionskomponenten in Form von Kranhaken 12, 13 mit dem Kranarm 5, nämlich dem Funktionsausleger 6, verbunden sind. Die Kranhaken 12, 13 sind in den Figuren 1 bis 3 in einer Transportposition dargestellt, in der sie in Transportösen 14, 15, die am Grund-Kranarm 7 festgelegt sind, eingreifen.

Details der Wickeleinrichtung 9 werden nachfolgend insbesondere im Zusammenhang mit den Figuren 13 ff. noch beschrieben.

Zum Kranaufbau 1 gehört weiterhin ein Aufbaurahmen 16. An letzterem ist der Kranarm 5 über ein Grundgelenk 17 (vgl. z. B. Fig. 6) schwenkbar gelagert.

Am Grundgelenk 17 gegenüberliegenden Ende des Grund-Kranarms 7 ist eine Haltegabel-Einrichtung 18 mit zwei Haltegabeln 19, 20 angeordnet. Die Haltegabeln 19, 20 dienen zum Aufnehmen von Reifen einer Achse eines weiteren Fahrzeuges, welches mit dem Spielfahrzeug 2 abgeschleppt werden kann. Ein derartiger Fahrzeugreifen eines abzuschleppenden Fahrzeugs ist in der Fig. 1 bei 21 angedeutet. Die Haltegabel-Einrichtung 18 ist vergleichbar zu einem realen Vorbild zwischen einer eingeklappten Transportposition und einer in den Figuren 1 bis 3 dargestellten Abschleppposition klappbar gestaltet.

Zum Verlagern eines freien Endes des Kranarms 5, zu dem einerseits der Funktionsausleger 6 und andererseits die Haltegabel-Einrichtung 18 gehören, zwischen mindestens einer in den Fig. 1 bis 3 dargestellten abgesenkten Position und mindestens einer angehobenen Position, dient eine Hubeinrichtung 22. Details der Hubeinrichtung 22 werden nachfolgend insbesondere anhand der Fig. 4 bis 12 erläutert.

Die Hubeinrichtung 22 hat ein Betätigungs-Drehelement 23, das in den Fig. 1 bis 3 nicht sichtbar ist, da es von einer Tür 24 des Aufbaurahmens 16 verdeckt wird. Das Betätigungs-Drehelement 23 ist als Drehrad ausgeführt. Das Betätigungs-Drehelement 23 kann zwischen einer eingeschobenen Neutralposition, in der die Tür 24 verschlossen werden kann, und einer in den Figuren 4 bis 12 dargestellten Betätigungsposition verlagert werden. In der Betätigungsposition kann das Betätigungs-Drehelement 23 von einer Bedienperson leicht zur Drehbetätigung ergriffen werden.

Das Betätigungs-Drehelement 23 hat einen Zahnradabschnitt 25 (vgl. Fig. 5), der mit einem Zahnstangenabschnitt 26 eines beweglichen Kulissenträgers 27 kämmt. Der bewegliche Kulissenträger 27 ist linear relativ zum Aufbaurahmen 16 verlagerbar, was in der Fig. 6 durch einen Doppelpfeil 28 angedeutet ist. Der bewegliche Kulissenträger 27 hat eine erste, bewegliche Kulisse 29, die als Langloch ausgeführt ist. Diese erste Kulisse verläuft unter einem Winkel α zu einer vertikalen Hochachse des Kranaufbaus 1, der beispielsweise in der Fig. 6 verdeutlicht ist. Dieser Winkel α liegt im Bereich von 30°.

Das Betätigungs-Drehelement 23 und der bewegliche Kulissenträger 27 sind Bestandteile der Hubeinrichtung 22.

Zusätzlich gehört zur Hubeinrichtung 22 ein Übertragungshebel 30. Ein Hebelende 31 des Übertragungshebels 30 ist als Kulissenende 31 ausgeführt. Dieses Kulissenende 31 wird unter anderem mittels der beweglichen Kulisse 29 geführt. Das andere Hebelende des Übertragungshebels 30 ist als Gelenkende 32 ausgeführt. Das Gelenkende 32 des Übertragungshebels 30 ist am Kranarm 5 um ein Hebelgelenk 33 schwenkbar gelagert.

Der Übertragungshebel 30 ist als Doppelhebel mit zwei beiderseits des Kranarms 5 geführten Einzel-Übertragungshebeln 30a, 30b (vgl. z. B. Fig. 5) ausgeführt. Diese Doppelhebel-Gestaltung des Übertragungshebels 30 ist symmetrisch, sodass es genügt, einen dieser beiden Einzel-Hebel 30a, 30b als Übertragungshebel 30 zu beschreiben.

Zur Hubeinrichtung 22 gehört weiterhin ein rahmenfester Kulissenträger 34. Dieser rahmenfeste Kulissenträger 34 ist als integraler, einstückiger Bestandteil des Aufbaurahmens 16 ausgeführt. Der rahmenfeste Kulissenträger 34 hat eine zweite, rahmenfeste Kulisse 35, die einen linearen Schrägverlauf aufweist. Ein Winkel β zwischen diesem Schrägverlauf der zweiten Kulisse 35 (vgl. wiederum z. B. Fig. 6) zur Horizontalen beträgt etwa 25°, wobei die zweite Kulisse zur Rückseite des Kranaufbaus 1 hin ansteigt. Ein Winkel zwischen dem Schrägverlauf der zweiten Kulisse 35 und dem Schrägverlauf der ersten Kulisse 29 beträgt etwa 95°.

Das Kulissenende 31 des Übertragungshebels 30 ist in einem Abschnitt eines Gesamt-Verlagerungsweges des Kranarms 5 zwischen der abgesenkten Position nach den Figuren 1 bis 3 und einer vollständig angehobenen Position, zum Beispiel nach Fig. 9, auch mittels der zweiten, rahmenfesten Kulisse 35 geführt. Der ansteigende Kulissenverlauf der zweiten Kulisse 35 ist derart, dass das Kulissenende 31 des Übertragungshebels 30 bei einer Verlagerung des Kranarms 5 zwischen der abgesenkten Position und der angehobenen Position seinerseits angehoben wird. Dies macht ein Vergleich zwischen den Fig. 9, in der das Kulissenende 31 in der maximal angehobenen Position des Kranarms 5 dargestellt ist, und der Fig. 12, in der das Kulissenende 31 in der maximal abgesenkten Position des Kranarms 5 gezeigt ist, deutlich. In der Position nach Fig. 9 liegt das Kulissenende 31 in der obersten Position der durch das Langloch gebildeten ersten Kulisse 29 vor und in der Position nach Fig. 12 in der niedrigsten Position dieser ersten Kulisse 29.

Nahe der vollständig abgesenkten Grundposition des Kranarm 5 nach Fig. 12 ist die rahmenfeste, zweite Kulisse 35 in einem Abschnitt eines Gesamt-Verlagerungsweges des Kranarms 5 zwischen der abgesenkten und der angehobenen Position zunächst wirkungslos. Das Kulissenende 31 des Übertragungshebels 30 kommt mit der schräg verlaufenden, rahmenfesten zweiten Kulisse 35 bei der Verlagerung des beweglichen Kulissenträgers 27 relativ zum rahmenfesten Kulissenträger 34, ausgehend von der vollständig abgesenkten Grundposition des Kranarms 5 nach Fig. 12, also erst nach einem gewissen Verlagerungsweg in Eingriff, in Verbindung.

Nachfolgend wird die Funktion der Hubeinrichtung 22 am Beispiel eines Anhebens des Kranarms 5 aus der vollständig abgesenkten Grundposition nach Fig. 12 in die vollständig angehobene Position nach Fig. 9 über die Zwischenposition nach Fig. 6 erläutert:
Ausgehend von der vollständig abgesenkten Grundposition laut Fig. 12 wird in der Fig. 12 das Betätigungs-Drehelement 23 entgegen dem Uhrzeigersinn gedreht, sodass durch Zusammenwirken des Zahnradabschnitts 25 mit dem Zahnstangenabschnitt 26 der bewegliche Kulissenträger 27 relativ zum rahmenfesten Kulissenträger 34 und damit relativ zum gesamten Aufbaurahmen 16 in der Fig. 12 nach rechts verlagert wird. Der Betrag dieser linearen Verlagerung des beweglichen Kulissenträger 27 relativ zum Aufbaurahmen 16 hängt linear vom Drehwinkelbetrag einer Drehung des Betätigungs-Drehelements 23 ab. Hierdurch wird das Kulissenende 31 des Übertragungshebels 30 ebenfalls in der Fig. 12 aufgrund der Mitnahmewirkung der ersten beweglichen Kulisse 29 ebenfalls nach rechts verlagert und der Kranarm 5 beginnt sich aufgrund der Stützwirkung durch den sich um das Hebegelenk 33 verschwenkenden Übertragungswinkel 30 aus der abgesenkten Position heraus anzuheben. Im ersten Abschnitt des Gesamt-Verlagerungsweges ausgehend von der vollständig abgesenkten Grundposition ergibt sich als Funktion der Relativ-Linearverlagerung zwischen dem beweglichen Kulissenträger 27 und dem rahmenfesten Kulissenträger 34 eine relativ starke Hubwirkung, da kleine Winkeländerungen der Position des Übertragungshebels 30 zu einem relativ großen Hubunterschied in Bezug auf das Hebegelenk 33 und somit den Kranarm 5 führen.

Der Kranarm 5 schwenkt beim Anheben und Absenken um sein Grundgelenk 17. Ab einem ersten Abschnitt des Gesamt-Verlagerungsweges ausgehend von der Grundposition erreicht das Kulissenende 31 des Übertragungshebels auch die zweite rahmenfeste Kulisse 35, sodass nun auch das Kulissenende 31 des Übertragungshebels 30 über den Schrägverlauf der rahmenfeste Kulisse 35 zusätzlich angehoben wird, was die Hubwirkung über das Verschwenken des Übertragungshebels 30 um das Hebegelenk 33 zusätzlich unterstützt. Eine Momentanposition, in der diese Unterstützungswirkung aufgibt, zeigt die Fig. 6 als Zwischenposition zwischen der Grundposition nach Fig. 12 und der vollständig angehobenen Position des Kranarms 5 nach Fig. 9. In der Zwischenposition nach Fig. 6 ist das Kulissenende 31 des Übertragungshebels 30 durch die schräg verlaufende rahmenfeste zweite Kulisse 35 soweit angehoben, dass etwa der halbe Hub erreicht ist, der über einen gesamten Verlagerungsweg der beweglichen erste Kulisse 29 vorgegeben ist. Zusätzlich zum Schwenkwinkel-Hubbeitrag liegt dann also auch noch ein weiterer Kulissen-Schrägverlaufs-Hubbeitrag vor, den der Übertragungshebel 30 auf den Kranarm 5 ausübt. Fig. 9 zeigt die vollständig angehobene Position des Kranarms 5, bei der das Kulissenende 31 des Übertragungshebels 30 einerseits das obere Ende der ersten beweglichen Kulisse 29 und andererseits auch das Schrägverlaufsende der zweiten rahmenfeste Kulisse 35 erreicht hat. Es ergibt sich insgesamt eine Hubbewegung des Kranarms 5, bei der über ein Inkrement einer Winkelverstellung des Betätigungs-Drehelements 23 in guter Näherung ein jeweils gleiches Hub-Inkrement eines Anhebens des Kranarms 5 resultiert.

Anhand der Fig. 13 ff. wird nachfolgend die Wickeleinrichtung 9 näher beschrieben. Die Fig. 13 bis 23 zeigen jeweils eine Baugruppe 36 des Kranaufbaus 1, zu der neben dem Kranarm 5 mit dem Grund-Kranarm 7 und dem Funktionsausleger 6 auch die Wickeleinrichtung 9 und die Haltegabel-Einrichtung 18 gehören.

Die Wickeleinrichtung 9 hat eine Wickelrolle 37. Letztere dient zum Verlagern der Kran-Funktionskomponenten 12, 13 zwischen einer erhöhten Position, beispielsweise der Transportposition nach den Fig. 1 bis 3, und einer abgesenkten Position, beispielsweise derjenigen nach Fig. 13, durch Abwickeln/Aufwickeln der Seile 10, 11 von der Wickelrolle 37/auf die Wickelrolle 37. Das Abwickeln des jeweiligen Seils 10, 11 von der Wickelrolle 37 dient dabei zum Ablassen der Kran-Funktionskomponenten 12, 13 von der erhöhten Position in die abgesenkte Position. Das Aufwickeln der Seile 10, 11 auf die Wickelrolle 37 dient zum Anheben der Kran-Funktionskomponenten 12, 13 von der abgesenkten Position in die erhöhte Position.

Die Wickeleinrichtung 9 hat eine um eine Kurbelstange 38 (vgl. z. B. Fig. 17) drehbare Kurbel 39. Die Kurbel 39 dient als Betätigungselement zum Abwickeln und zum Aufrollen der Seile 10, 11. Die Kurbelstange 38 hat einen Kurbel-Gewindeabschnitt 40, der mit einem Zahnrad-Abschnitt 41 der Wickelrolle 37 kämmt. Der Zahnrad-Abschnitt 41 (vgl. z. B. Fig. 15) stellt einen zentralen Rollenabschnitt der Wickelrolle 37 dar. Bei den jeweils benachbarten beiden äußeren Rollenabschnitten der Wickelrolle 37 handelt es sich um Wickelabschnitte 42, 43 zum Aufwickeln der Seile 10, 11. Diese Wickelabschnitte 42, 43 zum Aufwickeln der Seile 10, 11 können als Rollenabschnitte mit jeweils glatter Mantelwand ausgeführt sein.

Zur Lagerung der Wickelrolle 37 und der Kurbel 39 dient ein Lagergehäuse 44 (vgl. Fig. 16) der Wickeleinrichtung 9. Im Lagergehäuse 44 dient eine Trennwand 45 zum zumindest abschnittsweise Trennen eines Wickelraums 46 des Lagergehäuses 44 von einem Getrieberaum 47 des Lagergehäuses 44. Im Wickelraum 46 sind die Wickelabschnitte 42, 43 der Wickelrolle 37 untergebracht. Im Getrieberaum 47 findet eine kraftübertragende Verbindung zwischen dem Kurbel-Gewindeabschnitt 40 und dem Zahnrad-Abschnitt 41 der Wickelrolle 37 statt. Diese Trennung des Lagergehäuses 44 in den Wickelraum 46 und den Getrieberaum 47 verhindert, dass sich die Seile 10, 11 unerwünscht im Kurbel-Gewindeabschnitt 40 und/oder im Zahnrad-Abschnitt 41 verfangen. Die Seile 10, 11 sind als Schnüre ausgeführt.

Die Kurbel 39 der Wickeleinrichtung 9 ist mehrteilig ausgeführt. Die Kurbelstange 38 ist als zu einem Kurbel-Grundkörper 48 separates Bauelement ausgeführt, welches in dem Kurbel-Grundkörper 48 drehfest eingerastet ist. Ein Kurbelgriff 49 der Kurbel 39 ist zwischen einer beispielsweise in der Fig. 17 dargestellten Betätigungsposition, in der die Kurbel 39 an einem freien Ende des Kurbelgriffs 49 betätigt werden kann, und einer beispielsweise in der Fig. 18 dargestellten Neutralposition, in der der Kurbelgriff 49 am Kurbel-Grundkörper 48 bzw. am Lagergehäuse 44 anliegt, umstellbar. Dies gewährleistet, dass die Kurbel 39 in der Neutralposition nicht unerwünscht betätigt wird.

Nachfolgend wird die Funktion der Wickeleinrichtung 9 noch anhand eines Betätigungsbeispiels erläutert. Ausgehend beispielsweise von der Neutralposition der Kurbel 39 nach Fig. 18, in der auch die Kranhaken 12, 13 in der Transportposition vorliegen, wird der Kurbelgriff 49 zunächst aus der Neutralposition in die Betätigungsposition überführt. Hierzu wird der Kurbelgriff 49 um eine Gelenkverbindung 50 der Kurbel 39 relativ zum Kurbel-Grundkörper 48 um etwa 90° verschwenkt.

Im Anschluss hieran kann die Kurbel 39 betätigt werden. Nach Ausklinken der Kranhaken 12, 13 aus den Transportösen 14, 15 können die Kranhaken an beispielweise durch Drehen des Kurbelgriffs 49 um die Kurbelstange 38 entgegen dem Uhrzeigersinn, nach unten in Richtung der Position zum Beispiel nach Fig. 13 abgesenkt werden. Hierbei kämmt der Kurbel-Gewindeabschnitt 40 mit dem Zahnradabschnitt 41 der Wickelrolle 37 und letztere dreht sich in der Fig. 16 im Uhrzeigersinn zum Abwickeln der Seile 10, 11. Zum Aufwickeln der Seile 10, 11 wird der Kurbelgriff 49 im Uhrzeigersinn um die Kurbelstange 38 gedreht. Nach der Betätigung der Wickeleinrichtung 9 kann der Kurbelgriff 49 dann aus der Betätigungsposition wieder in die Neutralposition umgeklappt werden.

Die Komponenten des Kranaufbaus und insbesondere die Komponenten des gesamten Spielfahrzeugs können aus Kunststoff gefertigt sein.

## Patentansprüche

1. Kranaufbau (1) für ein Spielfahrzeug (2),
- mit einem Kranarm (5),
- mit mindestens einer Kran-Funktionskomponente (12, 13), die über ein Seil (10, 11) mit dem Kranarm (5) verbunden ist,
- mit einer Wickeleinrichtung (9) mit einer Wickelrolle (37) zum Verlagern der Kran-Funktionskomponente (12, 13) zwischen mindestens einer erhöhten Position und mindestens einer abgesenkten Position durch wahlweises
-- Abwickeln des Seils (10, 11) von der Wickelrolle (37) zum Ablassen der Kran-Funktionskomponente (12, 13) von der erhöhten Position in die abgesenkte Position oder
-- Aufwickeln des Seils (10, 11) auf die Wickelrolle (37) zum Anheben der Kran-Funktionskomponente (12, 13) von der abgesenkten Position in die erhöhte Position,
- wobei die Wickeleinrichtung (9) eine um eine Kurbelstange (38) drehbare Kurbel (39) als Betätigungselement zum Abwickeln und Aufrollen des Seils (10, 11) aufweist,
- wobei die Kurbelstange (39) einen Kurbel-Gewindeabschnitt (40) aufweist, der mit einem Zahnrad-Abschnitt (41) der Wickelrolle (37) kämmt.

2. Kranaufbau nach Anspruch 1, **dadurch gekennzeichnet, dass** die Kran-Funktionskomponente (12, 13) als Kranhaken ausgeführt ist.

3. Kranaufbau nach Anspruch 1 oder 2, **gekennzeichnet durch** mindestens zwei der Kran-Funktionskomponenten (12, 13), die jeweils über ein Seil (10, 11) mit dem Kranarm (5) verbunden sind, wobei die Wickelrolle (37) zum Abwickeln und Aufrollen der mindestens zwei Seile (10, 11) ausgeführt ist.

4. Kranaufbau nach einem der Ansprüche 1 bis 3, **gekennzeichnet durch** ein Lagergehäuse (44) zur Lagerung der Wickelrolle (37) und der Kurbel (39).

5. Kranaufbau nach Anspruch 4, **dadurch gekennzeichnet, dass** im Lagergehäuse (44) eine Trennwand (45) zum zumindest abschnittsweise Trennen eines Wickelraums (46) des Lagergehäuses (44), in dem Wickelabschnitte (42, 43) der Wickelrolle (37) untergebracht sind, von mindestens einem Getrieberaum (47) des Lagergehäuses (44), in dem eine kraftübertragende Verbindung zwischen dem Kurbel-Gewindeabschnitt (40) und dem Zahnrad-Abschnitt (41) der Wickelrolle (37) stattfindet.

6. Kranaufbau nach einem der Ansprüche 1 bis 5, **gekennzeichnet durch** eine mehrteilige Ausführung der Kurbel (39).

7. Kranaufbau nach Anspruch 6, **dadurch gekennzeichnet, dass** ein Kurbelgriff (49) der Kurbel (39) zwischen einer Betätigungsposition, in der die Kurbel (39) an einem freien Ende des Kurbelgriffs (49) betätigt werden kann, und einer Neutralposition, in der der Kurbelgriff (49) am Lagergehäuse (44) und/oder an einem Kurbel-Grundkörper (48) anliegt, umstellbar ist.

8. Kranaufbau nach einem der Ansprüche 1 bis 7, **dadurch gekennzeichnet, dass** der Kranarm (5) eine Transportaufnahme (14, 15) zur Aufnahme der Kran-Funktionskomponente (12, 13) in einer Transportposition aufweist.

9. Kran-Spielfahrzeug (2) mit einem Kranaufbau (5) nach einem der Ansprüche 1 bis 8.
